# FASCICULE DE BREVET EUROPEEN

(11) **EP 4 409 115 B1**
(45) Date de publication et mention de la délivrance du brevet: **05.11.2025**
(21) Numéro de dépôt: 22789961.4
(22) Date de dépôt: 27.09.2022
(51) Int. Cl.: F01D 25/18, F01D 7/00, F01D 25/20

(54) **RESERVOIR AUXILIAIRE D'HUILE POUR UNE TURBOMACHINE D'AERONEF**
HILFSÖLTANK FÜR EIN FLUGZEUGTURBINENTRIEBWERK
AUXILIARY OIL TANK FOR AN AIRCRAFT TURBINE ENGINE

(30) Priorité: 30.09.2021 FR 2110348
(43) Date de publication de la demande: 07.08.2024
(73) Titulaire: SAFRAN AIRCRAFT ENGINES, 75015 Paris (FR)
(72) Inventeur: ORIOL, Sébastien, 77550 MOISSY-CRAMAYEL (FR); BOUTALEB, Mohammed-Lamine, 77550 MOISSY-CRAMAYEL (FR)
(74) Mandataire: Gevers & Orès
(86) Numéro de dépôt international: PCT/FR2022/051809
(87) Numéro de publication internationale: WO 2023/052717

(56) Documents cités:
- FR-A1- 3 105 296
- US-A1- 2015 060 206
- US-A1- 2020 116 048

## Description

### Domaine technique de l'invention

L'invention concerne le domaine des réservoirs d'huile pour les turbomachines d'aéronef. Plus particulièrement, l'invention concerne le domaine des réservoirs d'huile pour les phases de vol durant lesquelles la force gravitationnelle est nulle (condition de 0g) ou négative (condition de g négatif).

### Arrière-plan technique

L'état de la technique est illustré par les documents US-A1-2020116048, FR-A1-3105296 et US-A1-2015060206.

Une turbomachine pour un aéronef comprend d'amont en aval, au moins un premier rotor, également appelé rotor propulseur, tel qu'une hélice lorsque la turbomachine est un turbopropulseur, ou encore une soufflante non carénée lorsque la turbomachine est de type « open rotor » ou une soufflante carénée lorsque la turbomachine est un turboréacteur, un compresseur, une chambre de combustion et une turbine. Le rotor du compresseur est relié au rotor de la turbine et au premier rotor par un arbre d'entrainement. Un flux d'air est comprimé au sein du compresseur puis l'air comprimé est mélangé à un carburant et brulé au sein de la chambre de combustion. Les gaz formés par la combustion traversent la turbine qui permet d'entrainer le rotor du compresseur et le rotor propulseur.

L'hélice ou la soufflante du rotor propulseur ainsi que le rotor du compresseur, sont équipés d'aubes qui permettent d'exercer une action sur le flux d'air. Afin d'adapter la turbomachine aux conditions de vols, il est connu d'équiper d'aubes à angle de calage variable le rotor propulseur ou encore le rotor du compresseur d'aubes à angle de calage variable. A cet effet, la turbomachine comprend un système de commande des aubes à angle de calage variable qui comprend une unité de commande reliée à un actionneur hydraulique pour déplacer en rotation les aubes par rapport à un axe longitudinal des aubes selon l'orientation du flux d'air.

Afin d'alimenter en huile le système de commande et notamment l'actionneur hydraulique ainsi que d'autres éléments de la turbomachine tels que des paliers et réducteurs, la turbomachine comprend typiquement un système d'alimentation principal en huile. Ce système d'alimentation comprend par exemple un réservoir principal relié à un premier circuit d'alimentation pour la lubrification des paliers et à un second circuit d'alimentation pour l'alimentation en huile de l'actionneur hydraulique. Une pompe d'alimentation est montée sur le second circuit d'alimentation et permet l'aspiration de l'huile du réservoir principal et la circulation de cette huile jusqu'à l'actionneur hydraulique. Le réservoir principal comprend typiquement une enceinte présentant une paroi inférieure et supérieure reliées par des parois transversales. La paroi inférieure comprend un orifice relié à la pompe pour l'aspiration de l'huile.

Certaines phases de vol de l'aéronef perturbent l'alimentation en huile de l'actionneur hydraulique. En effet, l'aéronef peut expérimenter des phases de vol durant lesquelles la force gravitationnelle est nulle ou négative. Ces phases de vol sont appelées dans le domaine de l'invention « condition 0g » lorsque la force gravitationnelle est nulle ou « condition de g négatif » lorsque la force gravitationnelle est inversée. Durant de telles phases de vol, l'huile contenue dans le réservoir principal se retrouve plaquée sur la paroi supérieure du réservoir opposée à l'orifice en condition de g négatif ou l'huile et l'air forme une suspension chargée de bulles d'air en condition de 0g. La pompe n'aspire donc plus l'huile du réservoir mais de l'air ou de l'huile fortement chargée de bulles d'air, ce qui dégrade l'alimentation en huile du système de commande et peut même provoquer un arrêt de la pompe d'alimentation. Dans tous les cas, l'actionneur hydraulique du système de commande n'est plus correctement alimenté en huile.

Une telle dégradation de l'alimentation en huile du système de commande et notamment de l'actionneur hydraulique peut rendre incontrôlable le calage des aubes du rotor propulseur, en particulier les pales de l'hélice ou de la soufflante non carénée, ce qui peut conduire à la mise en drapeau des aubes par un système de sécurité. Ceci a pour conséquence de diminuer significativement la poussée de la turbomachine et d'entrainer une perte de contrôle de celle-ci, ce qui n'est pas acceptable.

Par conséquent, il existe un besoin de fournir un réservoir d'huile qui permette d'alimenter en huile le système de commande des aubes à angle de calage variable durant les phases de vol pendant lesquelles la force gravitationnelle est nulle ou négative.

### Résumé de l'invention

A cet effet, l'invention propose un réservoir auxiliaire d'huile pour l'alimentation d'un système de commande de calage de pas d'aubes d'une turbomachine d'aéronef, comprenant une enceinte comprenant :
une paroi inférieure et une paroi supérieure reliées par des parois transversales,
un premier port de sortie destiné à être raccordé à un réservoir principal d'huile,
un second port de sortie destiné à être raccordé au système de commande par un second circuit d'alimentation en huile,
un premier port d'entrée destiné à être raccordé au système de commande par un circuit de récupération auxiliaire.

L'enceinte se caractérise en ce qu'elle comprend en outre:
un premier volume interne en communication fluidique avec le premier port de sortie,
un second volume interne en communication fluidique avec le second port de sortie, et séparé du premier volume interne par une chicane, la chicane comprenant une première paroi d'extrémité s'étendant de la paroi supérieure vers la paroi inférieure et une seconde paroi d'extrémité s'étendant de la paroi inférieure vers la paroi supérieure, les première et seconde parois d'extrémité étant sensiblement parallèles, la première paroi d'extrémité et la paroi inférieure délimitant un premier passage de fluide, et la seconde paroi d'extrémité et la paroi supérieure délimitant un second passage de fluide.

Le réservoir selon l'invention comprend donc une chicane qui permet de séparer le premier volume interne du second volume interne. Lorsque l'aéronef expérimente une phase de vol durant laquelle la force gravitationnelle est nulle ou négative, l'air entrant par le premier port de sortie circule dans l'enceinte du premier volume interne vers le second volume interne. Selon l'invention, la circulation de l'air entre les deux volumes est ralentie par la chicane ce qui permet à l'huile qui est contenue dans le second volume interne de rester en communication avec le second port de sortie pour alimenter le second circuit. Ainsi, l'air n'atteint pas le second port de sortie. Grâce à l'invention, le réservoir auxiliaire est apte à alimenter le système de commande durant une telle phase de vol. Les aubes ne sont donc pas mises en drapeau et la turbomachine d'aéronef maintient une poussée maximale durant cette phase de vol.

L'invention peut comprendre une ou plusieurs des caractéristiques suivantes, prises isolément les unes des autres ou en combinaison les unes avec les autres :
- la première paroi d'extrémité et la seconde paroi d'extrémité délimitent un volume intermédiaire, la somme du premier volume et du volume intermédiaire étant égale au second volume interne ;
- la première paroi d'extrémité et la seconde paroi d'extrémité délimitent un volume intermédiaire, la somme du premier volume et du volume intermédiaire étant inférieure au second volume interne ;
- la chicane comprend une première paroi intermédiaire et une seconde paroi intermédiaire qui sont agencées sensiblement parallèlement et entre les première et seconde parois d'extrémité, la première paroi intermédiaire délimitant avec la paroi supérieure un troisième passage de fluide et la seconde paroi intermédiaire délimitant avec la paroi inférieure un quatrième passage de fluide, la première paroi intermédiaire étant agencée entre la première paroi d'extrémité et la seconde paroi intermédiaire ;
- la paroi supérieure de l'enceinte comprend une première portion sensiblement parallèle à la paroi inférieure et une seconde portion inclinée vers l'intérieur de l'enceinte, les première et seconde portions formant un sommet dirigé vers l'extérieur de l'enceinte ;
- le premier volume interne est compris entre 1 L et 50 L et le second volume interne est compris entre 1 L et 50 L ;
- l'enceinte comprend en outre un second port d'entrée destiné à être raccordé à une vanne.

L'invention concerne également une turbomachine pour un aéronef comprenant :
des aubes à angle de calage variable,
un système de commande des aubes comprenant une unité commande reliée à au moins un actionneur hydraulique,
un système d'alimentation en huile comprenant :
   un système d'alimentation principal comprenant :
   un second circuit d'alimentation du système de commande,
   un réservoir principal relié au second circuit d'alimentation, et
   une pompe d'alimentation en huile montée sur le second circuit d'alimentation et comprenant une entrée et une sortie reliée au système de commande,
   un dispositif d'alimentation auxiliaire comprenant :
      un réservoir auxiliaire d'huile selon l'une quelconque des caractéristiques précédentes, le premier port de sortie étant relié au réservoir principal, le second port de sortie étant relié au second circuit d'alimentation et le premier port d'entrée étant relié au système de commande.

La turbomachine peut comprendre une ou plusieurs des caractéristiques suivantes, prises isolément les unes des autres ou en combinaison les unes avec les autres :
- le dispositif d'alimentation auxiliaire comprend en outre une vanne comprenant un corps présentant une première entrée reliée au réservoir principal, une seconde entrée reliée au second port de sortie du réservoir auxiliaire et une sortie reliée à l'entrée de la pompe d'alimentation, la vanne comprenant en outre un organe mobile dans le corps et configuré pour se déplacer entre une première position dans laquelle la première entrée de la vanne est en communication fluidique avec la sortie de la vanne et une seconde position dans laquelle la seconde entrée de la vanne est en communication fluidique avec la sortie de la vanne ;
- le réservoir auxiliaire comprend un second port d'entrée, et le dispositif d'alimentation auxiliaire comprend une vanne comprenant un corps présentant une entrée reliée au réservoir auxiliaire et une première sortie reliée au second port d'entrée du réservoir auxiliaire, et une deuxième sortie reliée au système de commande, la vanne comprenant en outre un organe mobile dans le corps et configuré pour se déplacer entre une première position dans laquelle l'entrée de la vanne est en communication fluidique avec la première sortie de la vanne et une seconde position dans laquelle l'entrée de la vanne est en communication fluidique avec la deuxième sortie de la vanne ;
- l'entrée de la pompe d'alimentation est reliée au réservoir principal.

### Brève description des figures

D'autres caractéristiques et avantages ressortiront de la description qui suit d'un mode de réalisation non limitatif de l'invention en référence aux dessins annexés sur lesquels :
[Fig.1] la figure 1 est une représentation schématique en coupe longitudinale d'une demi-turbomachine d'aéronef selon un premier mode de réalisation de l'invention ;
[Fig.2] la figure 2 est une représentation schématique en perspective d'une turbomachine d'aéronef selon un second mode de réalisation de l'invention;
[Fig.3] la figure 3 est une représentation schématique en coupe longitudinale d'une turbomachine d'aéronef selon un troisième mode de réalisation de l'invention;
[Fig.4] la figure 4 est une représentation schématique d'un système d'alimentation en huile selon un premier mode de réalisation de l'invention;
[Fig.5] la figure 5 est une représentation schématique d'un système d'alimentation en huile selon un second mode de réalisation de l'invention;
[Fig.6] la figure 6 est une représentation schématique en coupe d'un réservoir auxiliaire d'huile selon l'invention;
[Fig.7] la figure 7 est une représentation schématique partielle et en coupe du réservoir auxiliaire d'huile selon un exemple de réalisation de l'invention;

### Description détaillée de l'invention

Une turbomachine 1, 1',1" pour un aéronef est représentée par exemple sur les figures 1 à 3. La turbomachine 1, 1, 1" comprend un premier rotor 2 relié à un moteur M s'étendant autour d'un axe longitudinal X. Le moteur M comprend d'amont en aval dans le sens d'écoulement d'un flux d'air principal F le long de l'axe longitudinal X, un compresseur tel qu'un compresseur basse pression 3 et un compresseur haute pression 4, une chambre de combustion 5, une turbine telle qu'une turbine haute pression 6 et une turbine basse pression 7, et une tuyère 8.

Le rotor de la turbine haute pression 6 est relié au rotor du compresseur haute pression 4 par un arbre haute pression 9. Le rotor de la turbine basse pression 7 est relié au rotor du compresseur basse pression 3 par un arbre basse pression 10.

Les arbres basse pression 10 et haute pression 9 sont soutenus par des paliers 12a. Les paliers 12a sont contenus dans une enceinte de lubrification 12 pour leur lubrification. Par exemple, un palier amont 120a est agencé radialement entre une extrémité amont de l'arbre basse pression 10 et un support palier amont 120b et un palier aval 120a' est agencé en aval du palier amont 120a et radialement entre l'arbre basse pression 10 et un support palier aval 120b'. L'enceinte de lubrification 12 est annulaire. Les paliers amont et aval 120a, 120a' sont agencés dans l'enceinte de lubrification 12.

Le premier rotor 2 est entrainé en rotation par un arbre de rotor 100. L'arbre de rotor 100 est relié à l'arbre basse pression 10. L'arbre basse pression 10 entraine en rotation l'arbre de rotor 100. Avantageusement, l'arbre basse pression 10 est relié à l'arbre de rotor 100 par un réducteur de vitesse 11. Ceci permet d'entrainer le premier rotor 2 à une vitesse inférieure à la vitesse de rotation de l'arbre basse pression 10. Le réducteur de vitesse 11 est par exemple agencé dans l'enceinte de lubrification 12 entre le palier amont 120a et le palier aval 120a'.

Le flux d'air principal F traverse la turbomachine 1, 1', 1" et se divise en un flux d'air primaire F1 qui traverse le moteur M au sein d'une veine primaire et en un flux d'air secondaire F2 qui traverse le premier rotor 2 dans une veine secondaire entourant la veine primaire.

La turbomachine 1, 1', 1" comprend des aubes 2a qui permettent d'exercer une action sur le flux d'air principal F, ou primaire F1 ou le flux d'air secondaire F2. Par exemple, les rotors des compresseurs basse pression 3 et haute pression 4 comprennent des aubes 2a qui permettent de comprimer le flux d'air primaire F1 en amont de la chambre de combustion 5.

De manière générales, les aubes 2a peuvent être fixes en rotation autour de l'axe longitudinal X, ou peuvent être mobiles en rotation autour de l'axe longitudinal X ou d'un axe parallèle à l'axe longitudinal X.

Selon un premier mode de réalisation représenté sur la figure 1, la turbomachine 1 est un turboréacteur à double flux. Selon ce mode de réalisation, le premier rotor 2 est une soufflante carénée qui est agencée à l'amont du moteur M. La soufflante comprend des aubes 2a. Les aubes 2a de la soufflante sont mobiles en rotation autour de l'axe longitudinal X. Elles sont par exemple portées par un disque centré sur l'axe longitudinal X. Les aubes 2a sont agencées à l'intérieur d'un carter 2b de soufflante. Le carter 2b est entouré d'une nacelle (non représentée).

Selon un second mode de réalisation représenté sur la figure 2, la turbomachine 1' est un turboréacteur à soufflante non carénée. Selon ce mode de réalisation, le premier rotor 2 est une soufflante non carénée qui comprend des aubes 2a. Selon ce mode de réalisation, la soufflante est agencée en aval du moteur M (non visible sur cette figure). La soufflante est mobile en rotation autour de l'axe longitudinal X. Les aubes 2a de la soufflante sont portées par un disque mobile en rotation autour de l'axe longitudinal X. En outre, selon ce mode de réalisation, un redresseur 2' est optionnellement agencé en aval de la soufflante 2 afin de redresser le flux d'air secondaire F2. Le redresseur 2' forme un aubage fixe autour de l'axe longitudinal X. Il comprend des aubes 2a qui peuvent être à calage variable. Les aubes 2a sont montées à l'extérieur de la nacelle.

Selon un troisième mode de réalisation représenté sur la figure 3, la turbomachine 1" est un turbopropulseur. Selon ce mode de réalisation, le premier rotor 2 est une hélice qui est agencée en amont du moteur M. L'hélice est mobile en rotation autour d'un axe d'hélice H parallèle à l'axe longitudinal X, et comprend des aubes 2a. Les aubes 2a sont portées par un disque centré sur l'axe d'hélice H. Les aubes 2a sont par exemple au nombre d'au moins deux et régulièrement réparties sur le disque.

Les aubes 2a s'étendent radialement par rapport à l'axe longitudinal X. Elles comprennent typiquement une pale et un élément de fixation au disque. L'élément de fixation est par exemple un pied ou une plateforme. Selon l'invention, les aubes 2a sont à angle de calage variable. Par angle de calage variable, il est entendu que les aubes 2a sont mobiles en rotation autour d'un axe transversal Z sensiblement perpendiculaire ou perpendiculaire à l'axe longitudinal X.

Afin de contrôler l'angle de calage des aubes 2a, la turbomachine 1, 1', 1" selon l'invention comprend un système de commande 13 des aubes 2a à angle de calage variable. Le système de commande 13 comprend une unité de commande 13a et au moins un actionneur hydraulique 13b alimenté en huile. L'unité de commande 13a est par exemple fixe en rotation autour de l'axe longitudinal X. L'unité de commande 13a est par exemple reliée à un stator de la turbomachine 1, 1', 1". L'unité de commande 13a est connue dans le domaine de l'invention sous l'acronyme PCU pour « Pitch Control Unit » en langue anglaise. L'actionneur hydraulique 13b est par exemple un vérin hydraulique comprenant une tige mobile en translation reliée à l'aube 2a éventuellement via un mécanisme de transformation du mouvement. Le mouvement de translation de la tige permet de déplacer en rotation l'aube 2a autour de son axe. Le déplacement en translation de la tige mobile est commandé par l'unité de commande 13a qui alimente en huile l'actionneur hydraulique 13b. L'actionneur hydraulique 13b est mobile en rotation autour de l'axe longitudinal X ou d'un axe parallèle à l'axe longitudinal X. L'actionneur hydraulique 13b est par exemple solidaire en rotation des aubes 2a. L'actionneur hydraulique 13b est par exemple agencé en amont de l'unité de commande 13a.

Le système de commande 13 comprend avantageusement un dispositif de transfert d'huile 13c de l'unité de commande 13a vers l'actionneur hydraulique 13b. Le dispositif de transfert d'huile 13c assure le transfert d'huile de l'unité de commande 13a qui est fixe vers l'actionneur hydraulique 13b qui est mobile en rotation. Le dispositif de transfert d'huile 13c est connu sous l'acronyme OTB pour « Oil Transfer Bearing » en langue anglaise. Le dispositif de transfert d'huile 13c est par exemple agencé dans l'enceinte de lubrification 12.

La turbomachine 1, 1', 1" comprend en outre une unité de contrôle électrique 24. L'unité de contrôle électrique 24 permet de piloter l'unité de commande 13a. L'unité de contrôle électrique 24 est par exemple un FADEC (pour « Full Authority Digital Engine Control » en langue anglaise).

En outre, la turbomachine 1, 1', 1" comprend un système d'alimentation en huile comprenant système d'alimentation principal 14 et un dispositif d'alimentation auxiliaire 14', représenté sur les figures 4 et 5.

Le système d'alimentation principal 14 assure la lubrification des paliers 12a au sein de l'enceinte de lubrification 12 et du réducteur 11 et l'alimentation en huile du système de commande 13 durant une première phase de fonctionnement de la turbomachine 1, 1', 1". Le dispositif d'alimentation auxiliaire 14' assure la lubrification du système de commande 13 durant une seconde phase de fonctionnement de la turbomachine 1, '1, 1" durant laquelle la force gravitationnelle est nulle (condition de 0g) ou inversée (condition de g négatif).

Le système d'alimentation principal 14 en huile comprend un premier circuit d'alimentation 14a de l'enceinte de lubrification 12 et un second circuit d'alimentation 14b en huile du système de commande 13. Le système d'alimentation principal 14 comprend avantageusement une vanne de dosage 19 à diaphragme variable. La vanne de dosage 19 permet d' alimenter en huile le réducteur de vitesse 11. Dans un premier mode de réalisation, cette vanne de dosage 19 peut avoir une fonction de vanne de répartition de l'huile distribuée entre l'enceinte de lubrification 12 et le réducteur de vitesse 11.

Le système d'alimentation principal 14 comprend avantageusement un circuit de récupération 14a' d'huile de l'enceinte de lubrification 12 et un circuit de récupération 14b' d'huile du système de commande 13.

Le système d'alimentation principal 14 comprend par ailleurs un réservoir principal 15 d'huile relié au premier circuit d'alimentation 14a et au second circuit d'alimentation 14b.

L'huile envoyée aux paliers 12a, par exemple le palier amont 120a et le palier aval 120a', au réducteur 11 et les fuites d'huile du dispositif de transfert 13c, retombent dans le fond de l'enceinte de lubrification 12. Afin d'optimiser la consommation d'huile, cette huile est récupérée et dirigée par exemple dans le circuit de récupération 14a' d'huile de l'enceint de lubrification 12.

Le premier circuit d'alimentation 14a comprend une première pompe 16a d'alimentation permettant l'aspiration de l'huile à partir du réservoir principal et sa circulation dans le premier circuit d'alimentation 14a pour alimenter en huile l'enceinte de lubrification 12. Avantageusement, le premier circuit d'alimentation 14a comprend un échangeur principal 17a par exemple air/huile ou huile/carburant, et optionnellement un second échangeur 17b par exemple huile/carburant qui sont agencés entre la première pompe 16a et l'enceinte de lubrification 12.

Le circuit de récupération 14a' de l'huile de l'enceinte de lubrification 12 comprend une seconde pompe 16b de récupération reliée à l'enceinte de lubrification 12 et au réservoir principal 15. La pompe 16b permet de récupérer l'huile de l'enceinte de lubrification 12 pour la retourner dans le réservoir principal 15 au travers du circuit de récupération 14a'.

En outre, le système d'alimentation principal 14 comprend une pompe d'alimentation 18 dédiée à l'alimentation en huile du système de commande 13. La pompe d'alimentation 18 est par exemple montée sur le second circuit d'alimentation 14b. La pompe d'alimentation 18 est par exemple une pompe volumétrique. La pompe volumétrique est par exemple à cylindrée fixe ou à cylindrée variable. La pompe d'alimentation 18 comprend une entrée 18a et une sortie 18b reliée au système de commande 13.

Le second circuit d'alimentation 14b peut comprendre un filtre 26 agencé entre la pompe d'alimentation 18 et le système de commande 13.

Durant la première phase de fonctionnement de la turbomachine 1, 1', 1", la première pompe 16a aspire l'huile à partir du réservoir principal 15 et permet la circulation de l'huile dans le premier circuit d'alimentation 14a jusqu'à l'enceinte de lubrification 12. La pompe d'alimentation 18 aspire l'huile également à partir du réservoir principal 15, par exemple en amont ou en aval de la première pompe 16a et achemine l'huile dans le second circuit d'alimentation14b jusqu'au système de commande 13.

Durant la seconde phase de fonctionnement, typiquement un vol en gravité négative (ou inversée), l'huile est plaquée dans la partie supérieure du réservoir principal 15 tandis que la partie inférieure reliée à la première pompe 16a est occupé par de l'air. En cas de gravité nulle, un mélange air-huile est en suspension dans le réservoir 15 et en cas de gravité inversée de l'air occupe la partie inférieure du réservoir principal 15 reliée à la première pompe 16a. La pompe d'alimentation 18 est indirectement reliée à la partie inférieure du réservoir principal 15, et risque donc d'aspirer de l'air du réservoir principal 15, ou de l'huile fortement chargée de bulles d'air. Ceci n'est pas acceptable car le système de commande 13 doit être alimenté en huile relativement exempte de bulles d'air, afin de ne pas compromettre le fonctionnement de l'unité commande 13a et donc de l'actionneur hydraulique 13b qui commande le pas des aubes 2a. Aussi, la présence d'air peut conduire à l'arrêt de la pompe d'alimentation 18. Par conséquent, afin d'assurer une alimentation en huile convenable pour le système de commande 13 durant la seconde phase de fonctionnement de la turbomachine 1, 1', 1", l'invention propose un dispositif d'alimentation auxiliaire 14'. Le dispositif d'alimentation auxiliaire 14' est monté sur le second circuit d'alimentation 14b.

Le dispositif d'alimentation auxiliaire 14' comprend un réservoir auxiliaire 20 d'huile, optionnellement une pompe auxiliaire 22 et une vanne 21. La pompe auxiliaire 22 comprend une entrée 22a et une sortie 22b. La vanne 21 est par exemple un distributeur hydraulique 3/2 c'est-à-dire présentant trois orifices et deux positions.

Selon un premier mode de réalisation représenté sur la figure 4, la pompe auxiliaire 22 est agencée entre la vanne 21 et le réservoir auxiliaire 20. L'entrée 22a de la pompe 22 est reliée au réservoir auxiliaire 20. La pompe auxiliaire 22 est une pompe hydraulique à cylindrée fixe. Le dispositif d'alimentation auxiliaire 14' comprend avantageusement un moteur rotatif pour entrainer la pompe auxiliaire 22. Alternativement, la pompe auxiliaire 22 est entrainée par l'arbre basse pression 10 ou l'arbre haute pression 9.

Selon ce mode de réalisation, la vanne 21 est un distributeur à commande hydraulique à rappel par ressort. La vanne 21 présente un corps 21a présentant une entrée reliée à la sortie 22b de la pompe auxiliaire 22 et une première sortie reliée au réservoir auxiliaire 20 et une deuxième sortie reliée au second circuit d'alimentation 14b, entre la pompe d'alimentation 18 et le système de commande 13. La vanne 21 comprend en outre un organe mobile dans le corps 21a configuré pour se déplacer entre une première position dans laquelle l'entrée de la vanne 21 est en communication fluidique avec la première sortie de la vanne 21 et une seconde position dans laquelle l'entrée de la vanne 21 est en communication fluidique avec la seconde sortie de la vanne 21. La vanne 21 comprend par exemple un ressort de rappel permettant le rappel de l'organe mobile de la seconde position vers la première position.

On comprend ainsi que dans la première position telle qu'illustrée sur la figure 4, la pompe auxiliaire 22 aspire l'huile à partir du réservoir auxiliaire 20 et l'huile est redirigée vers le réservoir auxiliaire 20. Le système de commande 13 est alimenté en huile par la pompe d'alimentation 18 qui aspire l'huile à partir réservoir principal 15.

Dans la seconde position (non illustrée), la pompe auxiliaire 20 aspire l'huile à partir du réservoir auxiliaire 20 et l'huile est acheminée jusqu'au système de commande 13 au travers du second circuit d'alimentation 14b par exemple. Ainsi, lorsque la turbomachine 1, 1', 1" est dans la première phase de fonctionnement, notamment lorsque l'aéronef est dans une phase de vol dite « normale », la vanne 21 est dans la première position. Lorsque la turbomachine 1, 1', 1" est dans la seconde phase de fonctionnement, notamment lorsque l'aéronef est dans une phase de vol dans laquelle la force gravitationnelle est nulle (appelée « 0g ») ou négative (appelée « g négatif »), la vanne 21 est dans la seconde position. Ceci permet d'assurer l'alimentation en huile du système de commande 13 à partir du réservoir auxiliaire 20 et éviter toute interruption d'alimentation en huile du système de commande 13. Aussi, la pompe auxiliaire 22 est active à la fois lorsque l'organe mobile de la vanne 21 est dans la première position et dans la seconde position. Ceci permet de s'affranchir d'un temps d'amorçage de la pompe auxiliaire 22 et de garantir une alimentation rapide en huile du système de commande 13 durant la seconde phase de fonctionnement de la turbomachine 1, 1', 1".

La vanne 21 comprend une chambre d'actionnement hydraulique reliée à l'entrée 18a de la pompe d'alimentation 18. Lorsque la turbomachine 1, 1', 1" est dans la seconde phase de fonctionnement (gravité négative ou nulle), la pression dans le premier circuit d'alimentation 14a chute du fait que la première pompe 16a aspire de l'air ou un mélange air-huile à partir du réservoir principal 15. La pression à l'entrée 18a de la pompe d'alimentation 18 reliée au premier circuit d'alimentation 14a devient alors inférieure à une pression seuil, ce qui entraine l'organe mobile de la vanne 21 dans la seconde position sous l'action du ressort de la vanne. Une telle configuration permet de simplifier le pilotage de la vanne 21. Cette dernière ne nécessite pas de capteur particulier puisque son actionnement est provoqué par la forte baisse de pression à l'entrée 18a de la pompe d'alimentation 18.

Alternativement, la vanne 21 est directement sensible à la force gravitationnelle.

Par ailleurs, selon ce premier mode de réalisation, avantageusement, le dispositif d'alimentation auxiliaire 14' comprend en outre un limiteur de pression 25a agencé à la sortie de la pompe auxiliaire 22, entre la pompe auxiliaire 22 et la vanne 21. Le limiteur de pression 25a est par exemple un clapet anti-retour.

Selon ce premier mode de réalisation, la vanne de dosage 19 est montée sur le premier circuit d'alimentation 14a. La vanne de dosage 19 est montée entre la première pompe 16a et l'enceinte de lubrification 12. Préférentiellement, la vanne de dosage 19 est montée entre l'échangeur principal 17a qui est dans ce mode un échangeur huile/carburant et le second échangeur 17b. Dans ce premier mode de réalisation, la vanne de dosage 19 a pour fonction de vanne de répartition de l'huile distribuée entre l'enceinte de lubrification 12 et le réducteur de vitesse 11. C'est une vanne à deux sorties. La première sortie de la vanne de dosage 19 est reliée à l'enceinte de lubrification 12 et la seconde sortie de la vanne de dosage 19 est reliée au réducteur 11. La vanne de dosage 19 est par exemple pilotée par l'unité de contrôle électrique 24.

En outre, selon cet exemple, un troisième échangeur 17c, par exemple air/huile relie la deuxième sortie de la vanne de dosage 19 et le réducteur 11.

Selon un mode de réalisation préféré de l'invention, la pompe d'alimentation 18 comprend un clapet anti-retour 25b afin de garantir que toute l'huile délivrée par la pompe auxiliaire 22 alimente le système de commande 13.

Selon un second mode de réalisation représenté sur la figure 5, la vanne 21 présente un corps 21a présentant une première entrée reliée au réservoir principal 15 et une seconde entrée reliée au réservoir auxiliaire 20. La vanne 21 comprend en outre une sortie reliée à l'entrée 18a de la pompe d'alimentation 18. La vanne 21 comprend en outre un organe mobile dans le corps configuré pour se déplacer entre une première position dans laquelle la première entrée est en communication fluidique avec la sortie et une seconde position dans laquelle la seconde entrée est en communication fluidique avec la sortie. La vanne 21 comprend par exemple un ressort de rappel permettant le rappel de l'organe mobile de la seconde position vers la première position. La sortie 18b de la pompe d'alimentation 18 est reliée au circuit de commande 13.

On comprend ainsi que dans la première position, la pompe d'alimentation 18 aspire l'huile à partir du réservoir principal 15 et dans la seconde position, la pompe d'alimentation 18 aspire l'huile à partir du réservoir auxiliaire 20. La vanne 21 permet ainsi de contrôler le flux d'huile dans le second circuit 14b. Lorsque la turbomachine 1, 1', 1" est dans une première phase de fonctionnement, notamment lorsque l'aéronef est dans une phase de vol dite « normale », la vanne 21 est dans la première position et la pompe principale 18 aspire l'huile à partir du réservoir principal 15 pour alimenter le système de commande 13. Lorsque la turbomachine 1, 1', 1" est dans une seconde phase de fonctionnement, notamment lorsque l'aéronef est dans une phase de vol dans laquelle la force gravitationnelle est nulle (appelée condition de 0g) ou négative (appelée condition de g négatif), la vanne 21 est dans la seconde position et la pompe principale 18 aspire l'huile à partir du réservoir auxiliaire 20 pour alimenter en huile le système de commande 13.

Selon un premier exemple de réalisation, la vanne 21 est commandée électriquement. Selon cet exemple, la turbomachine 1, 1', 1" comprend un capteur configuré pour délivrer un signal à l'unité de contrôle électrique 24. Le capteur est configuré pour détecter la seconde phase de fonctionnement de la turbomachine 1, 1', 1". Le capteur est par exemple un accéléromètre. Selon un second exemple de réalisation, l'organe mobile de la vanne 21 est directement sensible à la force gravitationnelle s'exerçant sur la turbomachine 1, 1', 1". Lorsque la force gravitationnelle est supérieure à un seuil donné, donc dans le premier état de fonctionnement, l'organe mobile est dans la première position. Lors du second état de fonctionnement, l'organe mobile détecte le second état de fonctionnement et se déplace dans la seconde position.

La pompe auxiliaire 22 dans ce second mode de réalisation est optionnelle. La pompe auxiliaire 22 est par exemple une pompe centrifuge reliée à la sortie de la vanne 21. La pompe auxiliaire 22 est donc agencée entre la vanne 21 et la pompe d'alimentation 18. L'entrée 18a de la pompe est donc reliée à la sortie de la vanne 21 via la pompe auxiliaire 22. Optionnellement, un second échangeur air/huile 23 est agencé entre la vanne 21 et la pompe d'alimentation 18. Plus particulièrement, le second échangeur air/huile 23 est agencé entre la pompe centrifuge 22 et la pompe d'alimentation 18. La pompe centrifuge 22 et le second échangeur air/huile 23 sont montés sur le second circuit d'alimentation 14b.

Selon ce mode de réalisation, la vanne de dosage 19 est montée sur le second circuit d'alimentation 14b. La vanne de dosage 19 est montée entre la pompe d'alimentation 18 et le réducteur 11, et comprend une seule sortie reliée à l'enceinte de lubrification 12. Dans ce mode de réalisation, la vanne de dosage 19 n'a pas de fonction de distribution du débit entre deux sorties. La pompe d'alimentation 18 est montée en dérivation sur le second circuit 14b entre la vanne 21, et notamment le second échangeur air/huile 23 lorsqu'il est présent et la vanne de dosage 19.

Avantageusement, la vanne de dosage 19 est apte à s'ouvrir lorsque la vanne 21 est dans la première position, ce qui permet d'alimenter en huile le réducteur 11 à partir du réservoir principal 15, et est apte à rester ouverte et/ou à se fermer lorsque la vanne 21 est dans la seconde position. Préférentiellement, la vanne de dosage 19 est apte à se fermer lorsque la vanne 21 est dans la seconde position. Ceci permet de ne pas alimenter en huile le réducteur 11 à partir du réservoir auxiliaire 20, afin d'alimenter exclusivement le système de commande 13 à partir du réservoir auxiliaire 20. Ainsi, le réservoir auxiliaire 20 est dimensionné pour alimenter uniquement le système de commande 13 ce qui le rend moins encombrant. Avantageusement, l'ouverture variable de la vanne de dosage 19 est commandée par l'unité de contrôle électrique 24. L'unité de contrôle électrique 24 envoie un signal à la vanne de dosage 19 pour ouvrir ou fermer cette dernière selon la phase de fonctionnement.

Le réservoir auxiliaire 20 selon l'invention est par exemple représenté sur la figure 6. Le réservoir auxiliaire 20 est configuré pour délivrer de l'huile durant la seconde phase de fonctionnement de la turbomachine 1, 1', 1".

Le réservoir auxiliaire 20 comprend une enceinte 200. L'enceinte 200 est par exemple métallique. L'enceinte 200 est par exemple polygonale. Elle comprend une paroi supérieure 200a et une paroi inférieure 200b reliées par des parois transversales 200c, 200d opposées. Les parois transversales 200c, 200d peuvent être parallèles entre elles. La paroi supérieure 200a comprend par exemple une première portion 200a1 parallèle à la paroi inférieure 200b et une seconde portion 200a2 inclinée vers l'intérieur de l'enceinte 200. La première portion 200a1 et la seconde portion 200a2 se rejoignent en un sommet O orienté vers l'extérieur de l'enceinte 200. Une telle configuration permet d'optimiser l'écoulement de l'huile dans le second circuit d'alimentation 14b durant la seconde phase de fonctionnement de la turbomachine 1, 1', 1". En effet, le sommet O représente un point haut pour la récupération de l'huile, ce qui normalement écarte le risque de présence d'air à ce niveau dans une situation de gravité négative.

L'enceinte 200 présente un premier port de sortie 201 relié au réservoir principal 15 par exemple par une première canalisation 201a, un second port de sortie 202 relié au second circuit d'alimentation 14b par la vanne 21 ou la pompe auxiliaire 22, un port d'entrée 203 relié au système de commande par le circuit de récupération 14b' d'huile du système de commande 13 et optionnellement un second port d'entrée 206 relié à la vanne 21. Le premier port de sortie 201 est par exemple ménagé sur la paroi transversale 200c et le premier port d'entrée 203 et par exemple ménagé sur la paroi transversale 200d opposée. Le second port de sortie 202 est par exemple ménagé sur la paroi supérieure 200a, par exemple sur le sommet O.

L'enceinte 200 délimite un volume total par exemple compris entre 2 L et 100 L, avantageusement compris entre 2 L et 40 L et préférentiellement compris entre 4 L et 30 L. L'enceinte 200 comprend un premier volume interne V1 en communication fluidique avec le premier port de sortie 201 et un second volume interne V2 en communication fluidique avec le second port de sortie 202. Le premier volume interne V1 est compris entre 1 L et 50 L, avantageusement entre 1 L et 20 L et encore plus avantageusement entre 2 L et 15 L. Le second volume interne V2 est compris entre 1 L et 50 L, avantageusement entre 1 L et 20 L et encore plus avantageusement entre 2 L et 15 L. Préférentiellement, le premier volume interne V1 est inférieur au second volume interne V2.

Le réservoir auxiliaire 20 comprend en outre une chicane 204 agencée dans l'enceinte 200 qui sépare le premier volume interne V1 du second volume interne V1. La chicane 204 comprend une première paroi d'extrémité 204a s'étendant de la paroi supérieure 200a vers la paroi inférieure 200b et une seconde paroi d'extrémité 204b s'étendant de la paroi inférieure 200b vers la paroi supérieure 200a. Les première et seconde parois d'extrémité 204a, 204b sont par exemple parallèles aux parois transversales 200c, 200d. Les première et seconde parois d'extrémités 204a, 204b sont agencées entre le premier port de sortie 201 et le second port de sortie 202. La première paroi d'extrémité 204a et la paroi inférieure 200b délimitent un premier passage P1 de fluide, et la seconde paroi d'extrémité 204b et la paroi supérieure 200a délimitent un second passage P2 de fluide. Le fluide est par exemple de l'air et/ou de l'huile.

La première paroi d'extrémité 204a et la seconde paroi d'extrémité 204b délimitent un volume intermédiaire V3. Selon un premier exemple, la somme du premier volume V1 et du volume intermédiaire V3 est égale au second volume interne V2. Ceci permet d'assurer que le volume interne V2 contiendra exclusivement de l'huile durant la seconde phase de fonctionnement.

Selon un autre exemple de réalisation, la somme du volume de la canalisation 201a reliant le premier port d'entrée 201 au réservoir principal 15, du premier volume V1 et du volume intermédiaire V3 est égale au second volume interne V2. La somme du premier volume V1 et du volume intermédiaire V3 est donc inférieure selon cet exemple au second volume interne V2. De plus, le volume de la canalisation 201a peut être dimensionné pour être égal au volume d'huile consommé durant la seconde phase de fonctionnement de la turbomachine 1, 1', 1".

Comme illustré sur la figure 7, avantageusement, la chicane 204 comprend en outre une première paroi intermédiaire 204c et une seconde paroi intermédiaire 204d qui sont agencées parallèlement et entre les première et seconde parois d'extrémité 204a, 204b, la première paroi intermédiaire 204c délimitant avec la paroi supérieure 200a un troisième passage P3 de fluide et la seconde paroi intermédiaire 204d délimitant avec la paroi inférieure 200b un quatrième passage P4 de fluide, la première paroi intermédiaire 204c étant agencée entre la première paroi d'extrémité 204a et la seconde paroi intermédiaire 204d.

Durant la première phase de fonctionnement de la turbomachine 1, 1', 1", le réservoir auxiliaire 20 est alimenté en huile par le système de commande 13. L'huile en excès est communiquée au réservoir principal 15. Cette communication est assurée par la canalisation 201a. Le système de commande 13 est alimenté en huile à partir du réservoir principal 15.

Durant la seconde phase de fonctionnement de la turbomachine 1, 1', 1", de l'air pénètre dans le réservoir auxiliaire 20 via le premier port de sortie 201. En effet, le débit d'huile sortant du réservoir est inférieur à celui entrant. Cependant, grâce à la chicane 204, le passage de l'air du premier volume interne V1 vers le second volume interne V2 est ralenti. Ainsi, la pompe d'alimentation 18 ou la pompe auxiliaire 22 aspire de l'huile et non de l'air ou de l'huile fortement chargée en air ce qui permet d'alimenter le système de commande 13 durant la seconde phase de fonctionnement. On comprend qu'avantageusement, le volume de la canalisation 201a et de la chicane 204a est égal au volume d'huile sortant par le second orifice de sortie 202 durant la seconde phase de fonctionnement.

Un tel réservoir auxiliaire 20 selon l'invention présente l'avantage d'être simple et fiable. Par exemple, un tel réservoir auxiliaire 20 ne met en œuvre aucune pièce mobile dans la gestion de l'entrée d'air provenant du réservoir principal 15. Par exemple, le premier port de sortie 201 peut rester ouvert et aucun organe de fermeture n'est mis en œuvre. Aussi, la chicane 204 est fixe, ce qui est facilement concevable et permet d'améliorer la fiabilité par rapport à une pièce mobile telle qu'un piston.

## Revendications

1. Réservoir auxiliaire (20) d'huile pour l'alimentation d'un système de commande (13) de calage de pas d'aubes (2a) d'une turbomachine d'aéronef (1, 1', 1"), comprenant une enceinte (200) comprenant :
une paroi inférieure (200b) et une paroi supérieure (200a) reliées par des parois transversales (200c, 200d),
un premier port de sortie (201) destiné à être raccordé à un réservoir principal (15) d'huile,
un second port de sortie (202) destiné à être raccordé au système de commande (13) par un second circuit d'alimentation (14b) en huile,
un premier port d'entrée (203) destiné à être raccordé au système de commande (13) par un circuit de récupération auxiliaire (14b'),
**caractérisé en ce que** l'enceinte (200) comprend en outre:
un premier volume interne (V1) en communication fluidique avec le premier port de sortie (201),
un second volume interne (V2) en communication fluidique avec le second port de sortie (202), et séparé du premier volume interne (V1) par une chicane (204), la chicane (204) comprenant une première paroi d'extrémité (204a) s'étendant de la paroi supérieure (200a) vers la paroi inférieure (200b) et une seconde paroi d'extrémité (204b) s'étendant de la paroi inférieure (200b) vers la paroi supérieure (200a), les première et seconde parois d'extrémité (204a, 204b) étant sensiblement parallèles, la première paroi d'extrémité (204a) et la paroi inférieure (200b) délimitant un premier passage (P1) de fluide, et la seconde paroi d'extrémité (204b) et la paroi supérieure (200a) délimitant un second passage (P2) de fluide.

2. Réservoir selon la revendication précédente, **caractérisé en ce que** la première paroi d'extrémité (204a) et la seconde paroi d'extrémité (204b) délimitent un volume intermédiaire (V3), la somme du premier volume (V1) et du volume intermédiaire (V3) étant égale au second volume interne (V2).

3. Réservoir selon la revendication 1, **caractérisé en ce que** la première paroi d'extrémité (204a) et la seconde paroi d'extrémité (204b) délimitent un volume intermédiaire (V3), la somme du premier volume (V1) et du volume intermédiaire (V3) étant inférieure au second volume interne (V2).

4. Réservoir selon l'une quelconque des revendications précédentes, **caractérisé en ce que** la chicane (204) comprend une première paroi intermédiaire (204c) et une seconde paroi intermédiaire (204d) qui sont agencées sensiblement parallèlement et entre les première et seconde parois d'extrémité (204a, 204b), la première paroi intermédiaire (204c) délimitant avec la paroi supérieure (200a) un troisième passage (P3) de fluide et la seconde paroi intermédiaire (204d) délimitant avec la paroi inférieure (200b) un quatrième passage (P4) de fluide, la première paroi intermédiaire (204c) étant agencée entre la première paroi d'extrémité (204a) et la seconde paroi intermédiaire (204d).

5. Réservoir selon l'une quelconque des revendications précédentes, **caractérisé en ce que** la paroi supérieure (200a) de l'enceinte (200) comprend une première portion (200a1) sensiblement parallèle à la paroi inférieure (200b) et une seconde portion (200a2) inclinée vers l'intérieur de l'enceinte (200), les première et seconde portions (200a1, 200a2) formant un sommet (O) dirigé vers l'extérieur de l'enceinte (200).

6. Réservoir selon l'une quelconque des revendications précédentes, **caractérisé en ce que** le premier volume interne (V1) est compris entre 1 L et 50 L et le second volume interne (V2) est compris entre 1 L et 50 L.

7. Réservoir selon l'une quelconque des revendications précédentes, **caractérisé en ce que** l'enceinte (200) comprend en outre un second port d'entrée (206) destiné à être raccordé à une vanne (21).

8. Turbomachine (1, 1', 1") pour un aéronef comprenant :
des aubes (2a) à angle de calage variable,
un système de commande (13) de calage des aubes (2a) comprenant une unité commande (13a) reliée à au moins un actionneur hydraulique (13b),
un système d'alimentation en huile comprenant :
un système d'alimentation principal (14) comprenant :
un second circuit d'alimentation (14b) du système de commande (13),
un réservoir principal (15) relié au second circuit d'alimentation (14b),
et une pompe d'alimentation (18) en huile montée sur le second circuit d'alimentation (14b) et comprenant une entrée (18a) et une sortie (18b) reliée au système de commande (13),
un dispositif d'alimentation auxiliaire (14') comprenant :
un réservoir auxiliaire (20) d'huile selon l'une quelconque des revendications précédentes, le premier port de sortie (201) étant relié au réservoir principal (15), le second port de sortie (202) étant relié au second circuit d'alimentation (14b) et le premier port d'entrée (203) étant relié au système de commande (13).

9. Turbomachine selon la revendication précédente, **caractérisée en ce que** le dispositif d'alimentation auxiliaire (14') comprend en outre une vanne (21) comprenant un corps (21a) présentant une première entrée reliée au réservoir principal (15), une seconde entrée reliée au second port de sortie (202) du réservoir auxiliaire (20) et une sortie reliée à l'entrée (18a) de la pompe d'alimentation (18), la vanne (21) comprenant en outre un organe mobile dans le corps et configuré pour se déplacer entre une première position dans laquelle la première entrée de la vanne (21) est en communication fluidique avec la sortie de la vanne (21) et une seconde position dans laquelle la seconde entrée de la vanne (21) est en communication fluidique avec la sortie de la vanne (21).

10. Turbomachine selon la revendication 8, **caractérisée en ce que** le réservoir auxiliaire (20) comprend un second port d'entrée (206), et **en ce que** le dispositif d'alimentation auxiliaire (14') comprend une vanne (21) comprenant un corps (21a) présentant une entrée reliée au réservoir auxiliaire (20) et une première sortie reliée au second port d'entrée (206) du réservoir auxiliaire (20), et une deuxième sortie reliée au système de commande (13), la vanne (21) comprenant en outre un organe mobile dans le corps et configuré pour se déplacer entre une première position dans laquelle l'entrée de la vanne (21) est en communication fluidique avec la première sortie de la vanne (21) et une seconde position dans laquelle l'entrée de la vanne (21) est en communication fluidique avec la deuxième sortie de la vanne (21).

11. Turbomachine selon la revendication précédente, **caractérisée en ce que** l'entrée (18a) de la pompe d'alimentation (18) est reliée au réservoir principal (15).

## Patentansprüche

1. Hilfsöltank (20) zur Versorgung eines Steuerungssystems (13) zum Einstellen einer Schaufelteilung (2a) eines Turbotriebwerks eines Luftfahrzeugs (1, 1', 1"), der ein Gehäuse (200) umfasst, umfassend:
eine untere Wand (200b) und eine obere Wand (200a), die durch Querwände (200c, 200d) verbunden sind,
eine erste Auslassöffnung (201), die dazu bestimmt ist, an einen Hauptöltank (15) angeschlossen zu werden,
eine zweite Auslassöffnung (202), die dazu bestimmt ist, durch einen zweiten Ölversorgungskreis (14b) an das Steuerungssystem (13) angeschlossen zu werden, eine erste Einlassöffnung (203), die dazu bestimmt ist, durch einen Rückgewinnungskreis (14b') an das Steuerungssystem (13) angeschlossen zu werden,
**dadurch gekennzeichnet, dass** das Gehäuse (200) weiter umfasst:
ein erstes Innenvolumen (V1) in strömungstechnischer Kommunikation mit der ersten Auslassöffnung (201),
ein zweites Innenvolumen (V2) in strömungstechnischer Kommunikation mit der zweiten Auslassöffnung (202), und durch eine Schikane (204) vom ersten Innenvolumen (V1) getrennt, wobei die Schikane (204) eine erste Abschlusswand (204a) umfasst, die sich von der oberen Wand (200a) zur unteren Wand (200b) erstreckt, und eine zweite Abschlusswand (204b), die sich von der unteren Wand (200b) zur oberen Wand (200a) erstreckt, wobei die erste und zweite Abschlusswand (204a, 204b) im Weentlichen parallel sind, die erste Abschlusswand (204a) und die untere Wand (200b) einen ersten Fluiddurchlass (P1) begrenzen, und die zweite Abschlusswand (204b) und die obere Wand (200a) einen zweiten Fluiddurchlass (P2) begrenzen.

2. Tank nach dem vorstehenden Anspruch, **dadurch gekennzeichnet, dass** die erste Abschlusswand (204a) und die zweite Abschlusswand (204b) ein Zwischenvolumen (V3) begrenzen, wobei die Summe des ersten Volumens (V1) und des Zwischenvolumens (V3) gleich dem zweiten Innenvolumen (V2) ist.

3. Tank nach Anspruch 1, **dadurch gekennzeichnet, dass** die erste Abschlusswand (204a) und die zweite Abschlusswand (204b) ein Zwischenvolumen (V3) begrenzen, wobei die Summe des ersten Volumens (V1) und des Zwischenvolumens (V3) kleiner als das zweite Innenvolumen (V2) ist.

4. Tank nach einem der vorstehenden Ansprüche, **dadurch gekennzeichnet, dass** die Schikane (204) eine erste Zwischenwand (204c) und eine zweite Zwischenwand (204d) umfasst, die im Wesentlichen parallel und zwischen der ersten und zweiten Zwischenwand (204a, 204b) angeordnet sind, wobei die erste Zwischenwand (204c) mit der oberen Wand (200a) einen dritten Fluiddurchlass (P3) begrenzt, und die zweite Zwischenwand (204d) mit der unteren Wand (200b) einen vierten Fluiddurchlass (P4) begrenzt, wobei die erste Zwischenwand (204c) zwischen der ersten Abschlusswand (204a) und der zweiten Zwischenwand (204d) angeordnet ist.

5. Tank nach einem der vorstehenden Ansprüche, **dadurch gekennzeichnet, dass** die obere Wand (200a) des Gehäuses (200) einen ersten Abschnitt (200a1) im Wesentlichen parallel zur unteren Wand (200b), und einen zweiten Abschnitt (200a2), ins Innere des Gehäuses (200) geneigt umfasst, wobei der erste und zweite Abschnitt (200a1, 200a2) einen (O) nach außerhalb des Gehäuses (200) geführten Scheitelpunkt bildet.

6. Tank nach einem der vorstehenden Ansprüche, **dadurch gekennzeichnet, dass** das erste Innenvolumen (V1) zwischen 1 L und 50 L umfasst ist, und das zweite Innenvolumen (V2) zwischen 1 L und 50 L umfasst ist.

7. Tank nach einem der vorstehenden Ansprüche, **dadurch gekennzeichnet, dass** das Gehäuse (200) weiter eine zweite Einlassöffnung (206) umfasst, die dazu bestimmt ist, an ein Ventil (21) angeschlossen zu werden.

8. Turbotriebwerk (1, 1', 1") für ein Flugzeug, umfassend:
Schaufeln (2a) mit variablem Einstellwinkel,
ein Steuerungssystem (13) zum Einstellen der Schaufeln (2a), das eine Steuerungseinheit (13a) umfasst, die mit mindestens einer hydraulischen Betätigungsvorrichtung (13b) verbunden ist,
ein Ölversorgungssystem, umfassend:
ein Hauptversorgungssystem (14), umfassend:
einen zweite, Versorgungskreis (14b) des Steuerungssystems (13),
einen Haupttank (15), der mit dem zweiten Versorgungskreis (14b) verbunden ist,
und eine Ölversorgungspumpe (18), die am zweiten Versorgungskreis (14b) montiert ist und einen Einlass (18a) und einen Auslass (18b) umfasst, der mit dem Steuerungssystem (13) verbunden ist,
eine Hilfsversorgungsvorrichtung (14'), umfassend:
einen Hilfsöltank (20) nach einem der vorstehenden Ansprüche, wobei die erste Auslassöffnung (201) mit dem Haupttank (15) verbunden ist, die zweite Auslassöffnung (202) mit dem zweiten Versorgungskreis (14b) verbunden ist, und die erste Einlassöffnung (203) mit dem Steuerungssystem (13) verbunden ist.

9. Turbotriebwerk nach dem vorstehenden Anspruch, **dadurch gekennzeichnet, dass** die Hilfsversorgungsvorrichtung (14') weiter ein Ventil (21) umfasst, das einen Körper (21a) umfasst, der einen ersten Einlass aufweist, der mit dem Haupttank (15) verbunden ist, einen zweiten Einlass, der mit der zweiten Einlassöffnung (202) des Hilfstanks (20) verbunden ist und einen Auslass, der mit dem Einlass (18a) der Versorgungspumpe (18) verbunden ist, wobei das Ventil (21) weiter ein bewegliches Organ im Körper umfasst und konfiguriert ist, um sich zwischen einer ersten Position, in welcher der erste Einlass des Ventils (21) in strömungstechnischer Kommunikation mit dem Auslass des Ventils (21) ist, und einer zweiten Position zu bewegen, in welcher der zweite Einlass des Ventils in strömungstechnischer Kommunikation mit dem Auslass des Ventils (21) ist.

10. Turbotriebwerk nach Anspruch 8, **dadurch gekennzeichnet, dass** der Hilfstank (20) eine zweite Einlassöffnung (206) umfasst, und dadurch, dass die Hilfsversorgungsvorrichtung (14') ein Ventil (21) umfasst, das einen Körper (21a) umfasst, der einen Einlass aufweist, der mit dem Hilfstank (20) verbunden ist, und einen ersten Auslass, der mit der zweiten Einlassöffnung (206) des Hilfstanks (20) verbunden ist und einen zweiten Auslass, der mit dem Steuerungssystem (13) verbunden ist, wobei das Ventil (21) weiter ein bewegliches Organ im Körper umfasst und konfiguriert ist, um sich zwischen einer ersten Position, in welcher der Einlass des Ventils (21) in strömungstechnischer Kommunikation mit dem ersten Auslass des Ventils (21) ist, und einer zweiten Position zu bewegen, in welcher der Einlass des Ventils in strömungstechnischer Kommunikation mit dem zweiten Auslass des Ventils (21) ist.

11. Turbotriebwerk nach dem vorstehenden Anspruch, **dadurch gekennzeichnet, dass** der Einlass (18a) der Versorgungspumpe (18) mit dem Haupttank (15) verbunden ist.

## Claims

1. An auxiliary oil tank (20) for supplying a control system (13) for controlling the pitch of vanes (2a) of an aircraft turbine engine (1, 1', 1"), comprising an enclosure (200) comprising:
a lower wall (200b) and an upper wall (200a) connected by transverse walls (200c, 200d),
a first outlet port (201) intended to be connected to a main oil tank (15),
a second outlet port (202) intended to be connected to the control system (13) via a second oil supply circuit (14b),
a first inlet port (203) intended to be connected to the control system (13) via an auxiliary recovery circuit (14b'),
**characterised in that** the enclosure (200) further comprises:
a first internal volume (V1) in fluid communication with the first outlet port (201),
a second internal volume (V2) in fluid communication with the second outlet port (202), and separated from the first internal volume (V1) by a baffle (204), the baffle (204) comprising a first end wall (204a) extending from the upper wall (200a) towards the lower wall (200b) and a second end wall (204b) extending from the lower wall (200b) towards the upper wall (200a), the first and second end walls (204a, 204b) being substantially parallel, the first end wall (204a) and the lower wall (200b) defining a first fluid passage (P1), and the second end wall (204b) and the upper wall (200a) defining a second fluid passage (P2).

2. The tank according to the preceding claim, **characterised in that** the first end wall (204a) and the second end wall (204b) delimit an intermediate volume (V3), the sum of the first volume (V1) and of the intermediate volume (V3) being equal to the second internal volume (V2).

3. The tank according to claim 1, **characterised in that** the first end wall (204a) and the second end wall (204b) define an intermediate volume (V3), the sum of the first volume (V1) and of the intermediate volume (V3) being less than the second internal volume (V2).

4. The tank according to any one of the preceding claims, **characterised in that** the baffle (204) comprises a first intermediate wall (204c) and a second intermediate wall (204d) which are arranged substantially parallel to and between the first and second end walls (204a, 204b), the first intermediate wall (204c) delimiting with the upper wall (200a) a third fluid passage (P3) and the second intermediate wall (204d) delimiting with the lower wall (200b) a fourth fluid passage (P4), the first intermediate wall (204c) being arranged between the first end wall (204a) and the second intermediate wall (204d).

5. The tank according to any one of the preceding claims, **characterised in that** the upper wall (200a) of the enclosure (200) comprises a first segment (200a1) substantially parallel to the lower wall (200b) and a second segment (200a2) inclined towards the inside of the enclosure (200), the first and second segments (200a1, 200a2) forming a top (O) directed towards the outside of the enclosure (200).

6. The tank according to any one of the preceding claims, **characterised in that** the first internal volume (V1) is between 1 L and 50 L and the second internal volume (V2) is between 1 L and 50 L.

7. The tank according to any one of the preceding claims, **characterised in that** the enclosure (200) further comprises a second inlet port (206) intended to be connected to a valve (21).

8. A turbine engine (1, 1', 1") for an aircraft comprising:
variable pitch angle vanes (2a),
a control system (13) for controlling the pitch of the vanes (2a) comprising a control unit (13a) connected to at least one hydraulic actuator (13b),
an oil supply system comprising:
a main supply system (14) comprising:
a second supply circuit (14b) for supplying the control system (13),
a main tank (15) connected to the second supply circuit (14b), and an oil supply pump (18) mounted on the second supply circuit (14b) and comprising an inlet (18a) and an outlet (18b) connected to the control system (13),
an auxiliary supply device (14') comprising:
an auxiliary oil tank (20) according to any of the preceding claims, the first outlet port (201) being connected to the main tank (15), the second outlet port (202) being connected to the second supply circuit (14b) and the first inlet port (203) being connected to the control system (13).

9. The turbine engine according to the preceding claim, **characterised in that** the auxiliary supply device (14') further comprises a valve (21) comprising a body (21a) having a first inlet connected to the main tank (15), a second inlet connected to the second outlet port (202) of the auxiliary tank (20) and an outlet connected to the inlet (18a) of the supply pump (18), the valve (21) further comprising a member movable within the body and configured to move between a first position in which the first inlet of the valve (21) is in fluid communication with the outlet of the valve (21) and a second position in which the second inlet of the valve (21) is in fluid communication with the outlet of the valve (21).

10. The turbine engine according to claim 8, **characterised in that** the auxiliary tank (20) comprises a second inlet port (206), and **in that** the auxiliary supply device (14') comprises a valve (21) comprising a body (21a) having an inlet connected to the auxiliary tank (20) and a first outlet connected to the second inlet port (206) of the auxiliary tank (20), and a second outlet connected to the control system (13), the valve (21) further comprising a member movable within the body and configured to move between a first position in which the inlet of the valve (21) is in fluid communication with the first outlet of the valve (21) and a second position in which the inlet of the valve (21) is in fluid communication with the second outlet of the valve (21).

11. The turbine engine according to the preceding claim, **characterised in that** the inlet (18a) of the supply pump (18) is connected to the main tank (15).
